# EUROPÄISCHE PATENTSCHRIFT

(11) **EP 1 103 377 B1**
(45) Veröffentlichungstag und Bekanntmachung des Hinweises auf die Patenterteilung: **09.02.2005**
(21) Anmeldenummer: 00125288.1
(22) Anmeldetag: 27.11.2000
(51) Int. Cl.: B41F 31/02, B41F 31/04

(54) **Einrichtung zur Abdichtung einer Farbversorgung an Druckmaschinen**
Sealing device for an ink supply in printing machines
Dispositif d'étanchéification d'une alimentation en encre dans des machines d'impression

(30) Priorität: 29.11.1999 DE 19957464; 28.07.2000 FR 0009931
(43) Veröffentlichungstag der Anmeldung: 30.05.2001
(73) Patentinhaber: Goss International Montataire S.A., 60761 Montataire (FR)
(72) Erfinder: Metrope, Jacques, 60290 Laigneville (FR)
(74) Vertreter: Isenbruck, Günter, Dr.

(56) Entgegenhaltungen:
- EP-A- 0 812 687
- DE-C- 3 408 183

## Beschreibung

Die Erfindung bezieht sich auf eine Einrichtung zur Abdichtung einer Farbversorgung, wie beispielsweise eines Farbkastens an Druckmaschinen, sei es in bahn- oder bogenförmiges Material verarbeitenden Druckmaschinen.

EP 0 812 687 A2 offenbart einen Farbkasten für Druckmaschinen sowie ein Verfahren zum Betreiben einer Druckmaschine. Die Lösung bezieht sich auf die Abdichtung der Seitenflächen eines Farbkastens, der an einer Farbkastenwalze eines beispielsweise nach dem Anilox-Prinzip arbeitenden Farbwerkes vorgesehen ist. Am Farbkasten ist eine Farbkastenwalze angeordnet, an die eine Farbkammer angestellt ist, die von zwei Rakelmessern begrenzt wird. Die beiden Rakelmesser sind eine Dosierrakel sowie eine Verunreinigungen entfernendes Rakelmesser, beide aufgenommen an die die Farbkammer begrenzenden Stirnflächen. Die die Dosierrakel und die das Verunreinigungen abnehmende Rakel aufnehmenden die Farbkammer begrenzenden Stirnflächen stützen sich alle an der Farbkastenwalze ab. Bei der Lösung gemäß EP 0 812 687 A2 wird ein erster Druck durch die Stirnfläche auf die Farbkastenwalze ausgeübt und ein zweiter höherer Druck auf das Dosierrakel und das die Verunreinigungen entfernende Rakel. Ferner sind in den Stirnflächen Ausnehmungen vorgesehen, die von einem umlaufenden, geschlossenen Steg verschlossen sind, um eine größere lokale Steifigkeit an den Rakeleinspannstellen als an der Walzenoberfläche zu erzeugen.

Aus DE 34 08 183 C1 ist ein Farbkasten für Druckmaschinen bekannt geworden, dessen Unterteil das Farbmesser bildet. Dieses Farbmesser ist gegenüber der Farbkastenwalze einstellbar, wobei sich zwischen Unterteil und Farbkastenwalze der Farbvorrat befindet, der an den beiden Stirnseiten durch Farbkastenbacken begrenzt ist, die den Farbkasten gegenüber der Mantelfläche der Farbkastenwalze mittels einer Dichtfläche abdichten. Die durch Leckverluste austretende Farbe wird dem Farbvorrat wieder zugeführt, wodurch ein Verschmutzen des Farbwerkes vermieden wird. Dazu ist an den Farbkastenbacken an ihren jeweiligen Dichtflächen zur Farbkastenwalze hin eine Anlagefläche ausgebildet, die eine Teilbreite der Farbkastenbacke überdeckt und gegenüber diesem schräg verläuft, so daß das untere Ende der Anlagefläche zur Innenseite des Farbkastens hin zeigt. Neben einer schräg verlaufenden Anlagefläche kann diese auch spiralförmig verlaufend ausgebildet sein.

Die Dichtwirkung der aus DE 34 08 183 C 1 bekannten Anlagefläche hängt im wesentlichen von der Herstellpräzision der Farbkastenbacken ab, ferner von deren Positionierungsgenauigkeit in Bezug auf die Farbkastenwalze. Eine Krümmungsabweichung von Farbkastenbacke und der Farbkastenwalze verbleibt wegen unvermeidlich auftretender Herstellungstoleranzen. Das für die Farbkastenbacken verwendete elastische Elastomermaterial unterliegt Feuchtigkeits- und Temperaturschwankungen, der die Druckmaschine zu unterschiedlichsten Produktionsbedingungen ausgesetzt ist. Die Maßhaltigkeit eines synthetischen Materials ist bei diesen Umgebungseinflüssen nicht sichergestellt. Dadurch kann es trotz zunächst funktionierender Abdichtwirkung im Verlaufe des Betriebes der Druckmaschine zu Undichtigkeiten am Farbkasten kommen.

Aus FR 2 734 512 schließlich ist ein weiterer Farbkasten für eine Druckmaschine bekannt geworden, bei der ebenfalls die Farbkastenbacken mittels eines Stellelementes an die Farbkastenwalzenoberfläche zur Erzielung einer Abdichtwirkung angestellt werden. Mit der genannten Verstellvorrichtung sollen festgestellte, sich während der Herstellung der Farbkastenbacken ergebende Ungenauigkeiten ausgeglichen werden. Die Anlagefläche der Farbkastenbacken an die Farbkastenwalze sollte zylindrisch verlaufen, um einen kontinuierlichen Kontakt um die Oberfläche der Farbkastenwalze zu gewährleisten. Mit der aus FR 2 734 512 bekannten Lösung kann die Zylindrizität der Anlageflächen nicht beibehalten werden, da mit dieser Lösung lediglich ein Teil der Oberflächenkrümmung der Anlagefläche der Farbkastenbacke verformt wird. Somit kann mit der aus FR 2 734 512 bekannten Lösung keine optimale Abdichtwirkung erzielt werden.

Ausgehend vom skizzierten Stand der Technik liegt der Erfindung die Aufgabe zugrunde, eine während aller Betriebsphasen einer Druckmaschine zu gewährleistende Abdichtung eines farbaufnehmenden Reservoirs zu erzielen.

Diese Aufgabe wird erfindungsgemäß durch die Merkmale des Patentanspruches 1 gelöst.

Die mit der erfindungsgemäßen Lösung erzielbaren Vorteile liegen darin, daß nunmehr weder besonderes Expertise bei der Montage der Seitenteile am Farbkasten des Farbwerkes erforderlich ist, noch besonders aufwendig gefertigte Seitenteile am Farbkasten einer Rotationsdruckmaschine Verwendung finden. Die Monoblockseitenteile lassen sich beispielsweise aus Kunststoff einfach herstellen, wobei insbesondere die Ausformung der Freiräume hinter den lippenförmigen Dichtelementen besonders einfach herstellbar ist. Die Kunststoffseitenteile zeichnen sich ferner durch eine je nach gewähltem Material unterschiedliche Elastizität aus. Dadurch lassen sich an unterschiedlich zügige, pastöse Farben sowie Schmuckfarben, die im Offset-Verfahren Verwendung finden, angepaßte Anstelldrücke der Dichtelemente an die rotierende Farbkastenwalzenoberfläche realisieren.

In weiterer Ausgestaltung des der Erfindung zugrundeliegenden Gedankens sind die die Dichtelemente hintergreifenden Freiräume, unmittelbar hinter den Dichtelementen vorgesehen, so daß deren Elastizität vorteilhaft beeinflußt wird. Um eine gleichmäßige Elastizität am Dichtelement zu erzielen, verläuft der Freiraum mit identischem Krümmungsverlauf, verglichen mit dem am Dichtungselement verwirklichten Krümmungsverlauf.

Zur Erzielung einer optimalen Abdichtung ab Farbkasten einer Rotationsdruckmaschine sind die lippenförmigen Dichtelemente im Aufsatzbereich auf dem Farbmesser mit einer Aufsatzfläche versehen, um optimale Abdichtung auch im Zwickelbereich zwischen Farbkastenwalzenoberfläche und Oberseite des Farbmessers zu erzielen.

Die Elastizität der an die Oberfläche der Farbkastenwalze angestellten Dichtlippe wird dadurch unterstützt, daß diese mit zur Kontaktlinie der Oberfläche der Farbkastenwalze hin, mit stetig verjüngendem Querschnitt verlaufend, ausgebildet ist. Der Querschnitt der Dichtelemente kann auch nicht erfindungsgemäß einen unstetigen Verlauf in Richtung auf die Kontaktlinie an der Farbkastenwalze nehmen, so daß individuell einsetzbare Abdichtungsformen einfach hergestellt werden können.

An der Außenseite der Dichtelemente kann eine nach Innen weisende, gerundete Kontur vorgesehen sein, mit der eine leichte Kontrolle des korrekten Sitzes der Seitenteile durchgeführt werden kann. Die Elastizität der an der Oberfläche der Farbkastenwalze anliegenden Dichtelemente kann durch die Werkstoffauswahl für die Seitenteile, den Verlauf der Krümmungen der Freiräume oder auch eine federunterstützte Anstellung der freien Enden der Dichtelemente an die rotierende Oberfläche unterstützt werden.
In vorteilhafter Ausgestaltung eines Seitenteiles kann dieses mit einem doppellippigen Dichtelement ausgestattet werden, welches als Trennelement im Farbkasten fungieren kann, um unterschiedliche Farbvorräte voneinander zu trennen, beispielsweise für Applikationen im Zeitungsdruck. Die Doppellippe erstreckt sich mit beiden Fortsätzen zu beiden Seiten eines Steges, und trennt auf diese Weise durch ihre schwalbenschwanzförmige Konfiguration zwei Farbvorräte voneinander. Auch an der Doppellippe können beide Dichtflächen mit sich stetig verjüngenden Querschnittsflächen zur Kontaktfläche an der Farbkastenwalzenoberfläche hin ausgebildet sein.

Die Seitenteile mit einstückig an diesen ausgebildeten Dichtflächen lassen sich an Farbkästen von bogen- oder bahnverarbeitenden Rotationen einsetzen, ferner an Lackwerken von Rotationen, um Schmuckfarben zu verarbeiten, bei Akzidenzrollenrotationen im Zeitungsrotationsdruck, wo die Trennung der Farbvorräte durch Verwendung eines Trennelementes sehr leicht herbeizuführen ist.

Anhand der Zeichnung wird die Erfindung näher erläutert.

Es zeigt:
- Figur 1: die Draufsicht auf einen perspektivisch wiedergegebenen Farbkasten,
- Figur 2: die Ansicht eines Seitenteiles gemäß der Erfindung mit einem lippenförmigen Dichtelement an der Anlagefläche,
- Figur 3: die Draufsicht auf zwei Seitenteile mit Dichtelementen, die an der Farbkastenwalze anliegen,
- Figur 4: die Seitenansicht eines Trennelementes mit einer Doppellippe und
- Figur 5: ein mit einem Trennelement mit einer Doppellippe versehenen Farbkasten, in welchem zwei Farbvorräte voneinander getrennt werden.

Figur 1 zeigt die Draufsicht auf einen perspektivisch dargestellten Farbkasten.

Eine bei Rotationsdruckmaschinen üblicherweise eingesetzte Farbzuführvorrichtung umfaßt eine Farbkastenwalze 3, ein Farbmesser 4, welches als Bodenteil des Farbkastens fungiert, sowie seitlich in Bezug auf die Farbkastenwalze 3 montierte Seitenteile 1 und 2. Innerhalb dieser vier Komponenten einer Farbzuführvorrichtung einer Druckmaschine ist ein Farbvorrat 5 aufgenommen, der dosiert einen in der Regel aus mehreren die Farbfilmspaltung bewirkenden Walzen bestehenden Farbwerk zugeführt wird. Mittels der in Drehrichtung 15 sich bewegenden Farbkastenwalze 3 und des an deren Oberfläche 14 angestellten Farbmessers 4 erfolgt die Dosierung des Farbvorrates 5 durch Anstellung des den Boden des Farbkastens bildenden Farbmessers 4, welches zonenweise in einzelne Farbmesserzungen unterteilt sein kann oder auch als ganzes auf die Oberfläche 14 der Farbkastenwalze 3 zu oder von dieser abgestellt werden kann.

Die den Farbvorrat 5 gegen unerwünschtes, seitliches Austreten aus der Farbzuführeinrichtungen abdichtenden Seitenteile 1 und 2 verfügen über Anlagenflächen 16, deren Kontur jeweils an die Krümmung der Oberfläche 14 der Farbkastenwalze 3 angepaßt ist, um somit ein möglichst dichtes Anliegen der Seitenteile 1, 2 an die Oberfläche 14 der Farbkastenwalze 3 herbeizuführen. Die Seitenteile 1, 2 der Farbzuführeinrichtung weisen eine horizontal verlaufende Oberkante 27 auf, die die maximale Füllhöhe des Farbkastens begrenzen.

In Figur 2 ist die Ansicht eines Seitenteiles gemäß der Erfindung mit einem lippenförmigen Dichtelement wiedergegeben.

Das Seitenteil 1 setzt mit einer Dichtfläche 21 auf dem Farbmesser 4 eines Farbkastens auf, wobei das Farbmesser 4 mit einer Farbmesserkante 20 an der Oberfläche 14 der Farbkastenwalze 3 anliegt, um die Zuführung des Farbvorrates 5 in die Walzen eines Farbwerkes, was hier nicht im einzelnen dargestellt ist, zu dosieren.

Das Seitenteil 1 - analoges gilt für das hier nicht näher dargestellte Seitenteil 2 - wird mittels eines Federelementes 7, das von einer Bohrung 22 im Seitenteil 1 umschlossen ist und sich an einer Stützfläche 23 einerseits abstützt und durch einen Zapfen 8 am Anschlag 9 andererseits abstützt, an die Oberfläche 14 der Farbkastenwalze 3 angestellt. Der Anschlag 9 umfaßt einen Stift 25, der in eine Bohrung 26 des Farbmessers 4 hineinragt, sowie einen Werkzeugansatz 28.

Im vorderen Bereich des Seitenteiles 1 ist einstückig an diesem ein lippenförmiges Dichtelement 6 ausgebildet. Der Krümmungsverlauf 19 des lippenförmigen Dichtelementes 6 korrespondiert zur Krümmung der Oberfläche 14 der Farbkastenwalze 3. An der Unterseite des lippenförmigen Dichtelementes 6 am Seitenteil 1 ist eine Aufsatzfläche 13 ausgebildet, der das Seitenteil 1 im Zwickelbereich von Farbmesser 4 und Farbkastenwalze 3 abdichtet. Das Dichtelement 6 ist durch einen mit Krümmung 12 verlaufenden Freiraum 6.1, entsprechend dem Krümmungsverlauf 19 des Dichtelementes 6, von der Wand des Seitenteiles 1 getrennt. Das lippenförmige Dichtelement 6 weist in Richtung auf die Anlagefläche 16 an der Farbkastenwalzenoberfläche 14 einen sich stetig verjüngenden Querschnitt auf, mit dem die Elastizität des Dichtelementes 6 einstellbar ist. Die Außenseite des Seitenteiles 1 ist mit einer gerundeten Außenkontur 10 versehen, so daß eine leichte Kontrolle der Dichtspalte von außen visuell möglich ist. Durch den Krümmungsverlauf 12 des Freiraumes 6.1 verlaufen die elastischen Eigenschaften am Dichtelement über dessen Krümmung 19, wobei die elastischen Eigenschaften zudem über geeignete Werkstoffauswahl beeinflußt werden können.

Figur 3 zeigt eine stark vereinfacht wiedergegebenen Draufsicht auf die an eine Farbkastenwalzenoberfläche 14 angestellten Seitenteile eines Farbkastens.

Die Farbkastenwalze 3 rotiert um ihre Achse 17, weist eine Umfangsfläche oder Mantelfläche 14 auf und ist durch die beiden Stirnseiten 18 begrenzt. An die Oberfläche 14 der um die Rotationsachse 17 rotierenden Farbkastenwalze 3, sind die Dichtelemente 6 jeweils federnd angestellt, die an den beiden den Farbvorrat begrenzenden Seitenteilen 1 und 2 eines Farbkastens ausgebildet sind. Die Dichtelemente 6 verlaufen jeweils nach innen in Bezug auf den Farbkasten weisend und sind durch eine entsprechend der Krümmung der Dichtelemente 6 ausgebildet gekrümmten Freiraum 6.1 von der Wand des jeweiligen Seitenteiles 1 bzw. 2 getrennt. Die Dichtelemente 6 weisen im Bereich der Stirnseite 18 der Farbkastenwalze 3 eine leicht gerundete Außenkontur 10 auf, sowie einen sich in Richtung auf ihre Kontaktfläche mit der Mantelfläche 14 der Farbkastenwalze 3 sich stetig verjüngenden Querschnitt 11. Die gerundete Außenkontur 10 macht eine leichte visuelle Kontrolle des Dichtspaltes, d.h. der Kontaktfläche zwischen den lippenförmigen Dichtelementen 6 und der Oberfläche 14 der Farbkastenwalze 3 möglich.

Figur 4 zeigt die Seitenansicht eines Trennelementes im Farbkasten mit einem doppellippigen Dichtelement.

Das hier in perspektivischer Darstellung wiedergegebene Seitenteil 29 ist mit einer Oberkante 27 versehen sowie mit einer Dichtfläche 21, mit der das Seitenteil 29 auf der Oberseite des Farbmessers 4 des Farbkastens aufsetzt und diesen abdichtet. Im vorderen Bereich des Seitenteiles 29 ist ein doppellippiges Dichtelement 30 angeordnet, welches entsprechend des Krümmungsverlaufes 19 gekrümmt ist, um eine Dichtwirkung an der hier nicht dargestellten Umfangsfläche 14 einer Farbkastenwalze 3 zu bewirken. Beidseits eines Steges 31 sind Fortsätze, die ebenfalls einen stetig sich verjüngenden Querschnitt aufweisen können ausgebildet, die über einen jeweils dahinterliegenden Freiraum 32 bzw. 33 von dem restlichen Material des Seitenteiles 29 getrennt sind. Dadurch wird den Fortsätzen, die sich beidseitig des Steges 31 erstrecken, eine Elastizität verliehen, die durch einen sich stetig verjüngenden Querschnitt der beiden Fortsätze in Richtung auf ihren linienförmigen Kontaktbereich mit der Farbkastenwalzenoberfläche 14 noch unterstützt wird. Durch die schwalbenschwanzförmigen Geometrie der beiden Fortsätze in Bezug auf den Steg 31 wird durch die Anlage der beiden linienförmig sich erstreckenden Kontaktbereiche 16 an die Oberflächen der Farbkastenwalze 3 eine Abdichtung zweier beidseits des als Trennelement fungierenden Seitenteiles 29 aufgenommenen Farbvorräte in einem Farbkasten erzielt. Analog zu den Seitenteilen 1 und 2 kann das Seitenteil 29 ans Kunststoff gefertigt werden, wobei durch die Werkstoffauswahl die elastischen Eigenschaften des doppellippigen Dichtelementes 30 erheblich beeinflußt werden. Ferner hat die Breite des Steges 31 sowie die Tiefe und der Krümmungsradius der jeweils die Fortsätze des doppellippigen Dichtelementes hintergreifenden Freiräume 32 und 33 einen entscheidenden Einfluß auf die sich einstellende Elastizität des Dichtelementes 30.

Fig. 5 zeigt einen durch ein Seitenteil 29 geteilten Farbkasten, um einen begrenzten Farbvorrat nur in einer bestimmten Einfärbzone zu fördern.

Die Ausführungsvariante gemäß Fig. 5 ist besonders vorteilhaft für Zeitungsrotationsanwendungen, bei denen über die Breite eines Farb- oder Druckwerkes Bereiche mit unterschiedlichen Farben eingefärbt werden. Bei Zeitungsrotationen beispielsweise lassen sich die Farbzonen über separate Farbvorräte versorgen. Die Farbvorräte können in einem einheitlichen Farbkasten, wie in Fig. 5 dargestellt, aufgenommen sein, wobei der Farbkasten über seine Breite durch ein mittiges oder mehrere Teilflächen in verschiedene Farbräume unterteilt werden kann, in denen jeweils unterschiedliche Farbvorräte aufgenommen sind. So lassen sich unterschiedliche Einfärbebereiche über die Breite des Farbkasten mit jeweils unterschiedlichen Farbvorräten einfärben, wodurch bereits durch die Farbkastenaufteilung eine sujetabhängige Einfärbung der Zeitung erfolgen kann.

### Teileliste

- 1: Seitenteil
- 2: Seitenteil
- 3: Farbkastenwalze
- 4: Farbmesser
- 5: Farbvorrat
- 6: Dichtlippe
- 6.1: Freiraum
- 7: Federelement
- 8: Zapfen
- 9: Anschlag
- 10: Kontur
- 11: Querschnittsverlauf
- 12: Freiraumverlauf
- 13: Aufsatzfläche
- 14: Walzenoberfläche
- 15: Drehrichtung
- 16: Anlagefläche
- 17: Farbkastenwalzenachse
- 18: Stirnseiten Farbkastenwalze
- 19: Krümmungsverlauf
- 20: Farbmesserkante
- 21: Dichtfläche
- 22: Bohrung
- 23: Stützfläche
- 24: Zylinder
- 25: Stift
- 26: Bohrung Farbmesser
- 27: Oberkante Seitenteil
- 28: Werkzeugansatz
- 29: Seitenteil
- 30: Doppellippe
- 31: Steg
- 32: Freiraum
- 33: Freiraum

## Patentansprüche

1. Einrichtung zur Aufnahme eines Farbvorrates (5) in einer Farbzuführeinrichtung (3, 4) im Farbwerk einer Druckmaschine, wobei der Farbvorrat in einem Reservoir aufgenommen ist, dessen seitliche Begrenzungsflächen (1, 2, 29) Anlageflächen (16) aufweisen, die den Farbvorrat (5) gegen eine rotierende Oberfläche (14) abdichten und den Farbvorrat (5) begrenzende, einstückige Seitenteile (1, 2, 29) für die Begrenzungsflächen im Anlagebereich an die Farbkastenwalze (3) als lippenförmige Dichtelemente (6, 30) federnd an dieser anliegend ausgebildet sind, **dadurch gekennzeichnet, dass** die Dichtelemente (6, 30) in sich auf die Anlagefläche (16) hin kontinuierlich verjüngenden Querschnittsverläufen (11) ausgebildet sind, wobei hinter den Dichtelementen (6, 30) in einer Krümmung (12) verlaufende Freiräume (6.1, 32, 33) vorgesehen sind.

2. Einrichtung gemäß Anspruch 1, **dadurch gekennzeichnet, dass** die Krümmung (12) der Freiräume (6.1, 32, 33) einem Krümmungsverlauf (19) der Dichtelemente (6, 30) entspricht.

3. Einrichtung gemäß Anspruch 1, **dadurch gekennzeichnet, dass** die Dichtelemente (6, 30) mit einer Aufsatzfläche (13) auf dem Farbmesser (4) aufsitzen.

4. Einrichtung gemäß Anspruch 1, **dadurch gekennzeichnet, dass** die Dichtelemente (6) an den Seitenteilen (1, 2) mit gerundenden Konturen (10) versehen sind.

5. Einrichtung gemäß Anspruch 1, **dadurch gekennzeichnet, dass** die Dichtelemente (6, 30) elastisch ausgebildet sind.

6. Einrichtung gemäß Anspruch 1, **dadurch gekennzeichnet, dass** das Seitenteil (29) als Trennelement zweier Farbvorräte (5) fungiert.

7. Einrichtung gemäß Anspruch 6, **dadurch gekennzeichnet, dass** eine Doppellippe von einem Steg (31) ausgehende, sich kontinuierlich verjüngende Bereiche mit abnehmendem Querschnittsverlauf (11) aufweist.

8. Farbkasten einer Druckmaschine, **gekennzeichnet durch** eine Einrichtung gemäß Anspruch 1.

9. Farbwerk einer Druckmaschine, **gekennzeichnet durch** einen Farbkasten gemäß Anspruch 8.

10. Druckwerk einer Druckmaschine, **gekennzeichnet durch** ein Farbwerk gemäß Anspruch 9.

## Claims

1. Device for receiving an ink supply (5) in an ink feed device (3, 4) in the inking unit of a printing machine, wherein the ink supply is received in a reservoir, the lateral delimiting surfaces (1, 2, 29) of which have contact surfaces (16), which seal off the ink supply (5) with respect to a rotating surface (14), and one-piece side parts (1, 2, 29), which delimit the ink supply (5), for the delimiting surfaces in the region where they bear against the ink-fountain roller (3), these being designed as lip-shaped sealing elements (6, 30) which bear resiliently against said ink-fountain roller, **characterized in that** the sealing elements (6, 30) are formed in cross-sectional courses (11) which taper continuously towards the contact surface (16), wherein there are free spaces (6.1, 32, 33) which run behind the sealing elements (6, 30) in a curve (12).

2. Device according to Claim 1, **characterized in that** the curve (12) of the free spaces (6.1, 32, 33) corresponds to a curved course (19) of the sealing elements (6, 30).

3. Device according to Claim 1, **characterized in that** the sealing elements (6, 30) are seated on the ink knife (4) by a contact surface (13).

4. Device according to Claim 1, **characterized in that** the sealing elements (6) are provided with rounded contours (10) on the side parts (1, 2).

5. Device according to Claim 1, **characterized in that** the sealing elements (6, 30) are designed to be elastic.

6. Device according to Claim 1, **characterized in that** the side part (29) acts as a dividing element between two ink supplies (5).

7. Device according to Claim 6, **characterized in that** a double lip has areas of decreasing cross-section (11) which come from a web (31) and taper continuously.

8. Ink fountain of a printing machine, **characterized by** a device according to Claim 1.

9. Inking unit of a printing machine, **characterized by** an ink fountain according to Claim 8.

10. Printing unit of a printing machine, **characterized by** an inking unit according to Claim 9.

## Revendications

1. Dispositif destiné au logement d'une réserve d'encre (5) dans un dispositif d'alimentation en encre (3, 4) dans l'encreur d'une imprimante, la réserve d'encre étant logée dans un réservoir dont les surfaces limites latérales (1, 2, 29) présentent des surfaces d'appui (16) qui assurent l'étanchéité de la réserve d'encre (5) par rapport à une surface rotative (14), et des pièces latérales d'une seule pièce (1, 2, 29) pour les surfaces limites délimitant la réserve d'encre (5) dans la zone d'appui sur le rouleau (3) de la cartouche d'encre étant conçues sous la forme d'éléments d'étanchéité en forme de lèvre (6, 30) en appui élastique sur ce rouleau, **caractérisé en ce que** les éléments d'étanchéité (6, 30) sont conçus selon un profil de section transversale (11) allant en s'amincissant en continu sur la surface d'appui (16), des espaces libres (6.1, 32, 33) étant prévus dans une courbure (12) derrière les éléments d'étanchéité (6, 30).

2. Dispositif selon la revendication 1, **caractérisé en ce que** le profil en courbure (12) des espaces libres (6.1, 32, 33) correspond à un profil en courbure (19) des éléments d'étanchéité (6, 30).

3. Dispositif selon la revendication 1, **caractérisé en ce que** les éléments d'étanchéité (6) reposent sur le colorimètre (4) par une surface rapportée (13).

4. Dispositif selon la revendication 1, **caractérisé en ce que** les éléments d'étanchéité (6, 30) sont munis de contours arrondis (10) au niveau des pièces latérales (1, 2).

5. Dispositif selon la revendication 1, **caractérisé en ce que** les éléments d'étanchéité (6, 30) sont conçus pour être élastiques.

6. Dispositif selon la revendication 1, **caractérisé en ce que** la pièce latérale (29) fait fonction d'élément de séparation de deux réserves d'encre (5).

7. Dispositif selon la revendication 6, **caractérisé en ce qu'**une double lèvre partant d'une bride (31) présente une zone s'amincissant en continu comportant un profil de section transversale (11) qui va en diminuant.

8. Cartouche d'encre d'une imprimante, **caractérisée par** un dispositif selon la revendication 1.

9. Encreur d'une imprimante, **caractérisé par** une cartouche d'encre selon la revendication 8.

10. Mécanisme d'impression d'une imprimante, **caractérisé par** un encreur selon la revendication 9.
